# EUROPÄISCHE PATENTANMELDUNG

(11) **EP 4 607 716 A1**
(43) Veröffentlichungstag der Anmeldung: **27.08.2025**
(21) Anmeldenummer: 25159274.7
(22) Anmeldetag: 21.02.2025
(51) Int. Cl.: H01R 13/518, A41D 1/00, H01R 13/52, H01R 31/02, H01R 13/639

(54) **WASCHFÄHIGES ELEKTRISCHES STECKERSYSTEM FÜR TEXTILIEN**

(30) Priorität: 23.02.2024 DE 102024105178
(71) Anmelder: MEWA Textil-Service SE & Co. Management OHG, 65189 Wiesbaden (DE); Applycon s.r.o., 334 41 Dobrany (CZ); Topp Textil GmbH, 87471 Durach (DE)
(72) Erfinder: Wolf, Diana, 65189 Wiesbaden (DE); Kiefer, Nicole, 65189 Wiesbaden (DE); Baxa, Milan, 33601 Blovice (CZ); Bechteler, Thomas, 87439 Kempten (DE)
(74) Vertreter: Weilnau, Carsten

(57) **Zusammenfassung**

Die vorliegende Erfindung betrifft ein waschfähiges elektrisches Steckersystem für Textilien, wobei das Steckersystem (10) zum lösbaren Verbinden elektrischer Komponenten ausgestaltet ist und folgendes umfasst:
- einen ersten Stecker (20) mit einem Steckerkörper (21), welcher an einer ersten Seite (22) einen Steckabschnitt (30) und an einer gegenüberliegenden zweiten Seite (24) einen korrespondierend zum Steckabschnitt (30) ausgestalteten Aufnahmeabschnitt (40) aufweist, wobei an einem von Steckabschnitt (30) und Aufnahmeabschnitt (40) zumindest eine Kontaktbuchse (32, 34) und am anderen von Steckabschnitt (30) und Aufnahmeabschnitt (40) zumindest ein korrespondierend mit der Kontaktbuchse (32, 34) ausgestalteter Kontaktstift (42, 44) vorgesehen sind, und wobei vom Steckerkörper (21) ein elektrisch leitendes Kabel (51, 52) abragt, welches mit der Kontaktbuchse (32, 34) und/oder mit dem Kontaktstift (42, 44) elektrisch verbunden ist,
- einen zweiten Stecker (20'), welcher baugleich zum ersten Stecker (20) ausgestaltet ist und welcher entlang einer Montagerichtung mit seinem Steckabschnitt (30') in den Aufnahmeabschnitt (40) des ersten Steckers (20) lösbar einführbar ist,
- eine Halterung (60), welche in einer Montageposition von erstem und zweitem Stecker (20, 20') mit der ersten Seite (22) des Steckerkörpers (21) des ersten Steckers (20) und mit der zweiten Seite (24') des Steckerkörpers (21') des zweiten Steckers (20') unmittelbar oder mittelbar zur Anlage bringbar und dazu ausgestaltet ist, den ersten Stecker (20) und den zweiten Stecker (20') in der Montageposition zu halten oder zu fixieren.

## Beschreibung

### Technisches Gebiet

Die vorliegende Erfindung betrifft ein waschfähiges und insoweit feuchtigkeitsresistentes, bzw. wasserdichtes elektrisches Steckersystem, insbesondere zur Verwendung bei oder an Textilien. Ferner betrifft die vorliegende Erfindung eine elektrische Baueinheit mit einem solchen Steckersystem sowie ein Textilobjekt, welches mit einem solchen Steckersystem, bzw. einer entsprechenden elektrischen Baueinheit ausgestattet ist. Schließlich umfasst die Erfindung ein Verfahren zur Pflege oder Behandlung eines Textilobjekts.

### Hintergrund

Bekleidungstextilien, insbesondere Warnschutzkleidung kann mitunter aktiv leuchtende Elemente, wie zum Beispiel Leuchtstreifen oder Leuchtmuster aufweisen. Solch aktiv leuchtende Elemente werden oftmals mittels LED-basierten Lichtquellen, gegebenenfalls in Kombination mit lichtleitenden oder lichtstreuenden Elementen, wie zum Beispiel lichtleitenden Streukörpern oder lichtleitenden Fasern ausgestattet. Aktiv leuchtende Elemente müssen für ihre bestimmungsgemäße Funktion mit elektrischer Energie versorgt werden. Dies erfolgt typischerweise mittels einer Batterie, die vom Träger des Kleidungsstücks mitzuführen ist.

Beispielsweise ist aus der WO 2019/072530 A1 ein Lichtmodul mit zumindest einem Lichtleiter und einer Lichtquelle bekannt, wobei die Lichtquelle mit dem Lichtleiter flüssigkeitsdicht vergossen ist. Jenes Lichtmodul lässt sich an Textilien anordnen.

Selbst bei bestimmungsgemäßem Gebrauch des Textils ist nicht auszuschließen, dass einzelne Lichtleiter oder Lichtquellen eine Funktionsstörung erleiden oder aufweisen und nicht mehr funktionstauglich sind. Ferner ist anzunehmen, dass solche Lichtmodule oder Lichtquellen nicht für einen Waschvorgang des Textils geeignet sind, erst recht nicht für einen industriellen Waschvorgang, bei welchem das Textil beim Waschen und anschließenden Trocknen vergleichsweise hohen Temperaturen und mechanischen Beanspruchungen ausgesetzt wird.

Insoweit ist es Aufgabe der vorliegenden Erfindung, Verbesserungen für elektrische Baueinheiten für Bekleidungstextilien bereitzustellen, die einerseits den partiellen Austausch einzelner Komponenten der elektrischen Baueinheit ermöglicht. Des Weiteren soll die elektrische Baueinheit waschfähig im Sinne eines industriellen Waschprozesses sein, sodass etwa für einen Wasch- oder Behandlungsprozesses des Textils lediglich eine Strom- oder Spannungsquelle zu entfernen ist, die übrigen Komponenten der elektrischen Baueinheit, insbesondere sämtliche Verkabelung und elektrische Verbraucher an dem Textil verbleiben und sozusagen mitgewaschen werden können.

### Vorteilhafte Ausgestaltungen

Diese Aufgaben werden mit einem Steckersystem, einer elektrischen Baueinheit, mit einem Textilobjekt sowie mit einem Verfahren zur Pflege oder Behandlung eines Textilobjekts gemäß den Merkmalen der unabhängigen Patentansprüche gelöst. Vorteilhafte Ausgestaltungen sind dabei jeweils Gegenstand abhängiger Patentansprüche.

Das insoweit und nach einem ersten Aspekt vorgesehene Steckersystem dient dem lösbaren Verbinden elektrischer Komponenten, etwa elektrischen Verbrauchern einer elektrischen Baueinheit für Textilobjekte, etwa für Kleidung oder Kleidungsstücke.

Das Steckersystem umfasst einen ersten Stecker und einen zweiten Stecker sowie eine Halterung. Der erste Stecker weist einen Steckerkörper auf, welcher an einer ersten Seite einen Steckabschnitt und welcher an einer gegenüberliegenden zweiten Seite einen korrespondierend zum Steckabschnitt ausgestalteten Aufnahmeabschnitt aufweist.

An einem von Steckabschnitt und Aufnahmeabschnitt ist zumindest eine Kontaktbuchse vorgesehen. Am anderen von Steckabschnitt und Aufnahmeabschnitt ist zumindest ein Kontaktstift vorgesehen oder ausgebildet, welcher korrespondierend zur Kontaktbuchse ausgestaltet ist. Vom Steckerkörper ragt ferner ein elektrisch leitendes Kabel ab, welches mit der Kontaktbuchse und/oder mit dem Kontaktstift elektrisch verbunden ist.

Der zweite Stecker ist funktionell baugleich zum ersten Stecker ausgestaltet. Der zweite Stecker kann im Wesentlichen identisch zum ersten Stecker ausgestaltet sein. Er weist ebenfalls einen Steckerkörper, nämlich einen zweiten Steckerkörper mit einer ersten und mit einer zweiten Seite auf, die an gegenüberliegenden Außenseiten des Steckerkörpers vorgesehen oder ausgestaltet sind. An der ersten Seite ist der Steckabschnitt ausgestaltet. An der zweiten Seite ist ein hierzu korrespondierender Aufnahmeabschnitt ausgestaltet. Ebenso wie der erste Stecker weist auch der zweite Stecker zumindest eine Kontaktbuchse und einen Kontaktstift auf.

Der erste und der zweite Stecker können sowohl mechanisch als auch elektrisch miteinander verbunden werden. Der zweite Stecker ist insbesondere mit seinem Steckabschnitt in den Aufnahmeabschnitt des ersten Steckers einführbar, typischerweise längsverschieblich einführbar. Die Einführrichtung erstreckt sich hierbei typischerweise parallel zur Längserstreckung der miteinander korrespondierenden Kontaktbuchse und der Längserstreckung des hierzu korrespondierenden Kontaktstifts.

Die Halterung dient dazu, den ersten Stecker und den zweiten Stecker in der Montageposition zu halten oder zu fixieren. Die Halterung ist in der Montageposition von erstem und zweitem Stecker mit der ersten Seite des Steckerkörpers des ersten Steckers und mit der zweiten Seite des Steckerkörpers des zweiten Steckers unmittelbar oder mittelbar zur Anlage bringbar. Jene Anlageposition ermöglicht es, den ersten und den zweiten Stecker in der Montageposition zu halten oder zu fixieren. Solange der erste und der zweite Stecker in Montageposition befindlich mit der Halterung in Eingriff stehen bewirkt die Halterung die Beibehaltung oder Aufrechterhaltung der Montageposition, da nämlich die Halterung dazu ausgestaltet ist, entsprechende Halte- oder Fixierkräfte auf den zweiten Stecker in Richtung des ersten Steckers sowie entsprechende Kräfte auf den ersten Stecker in Richtung des zweiten Steckers auszuüben.

Ein Entfernen des zweiten Steckers vom ersten Stecker ist nur dann möglich, wenn zumindest einer der beiden Stecker außer Eingriff mit der Halterung ist oder wenn die Halterung eine Löse-Konfiguration einnimmt.

Mittels der Halterung können der erste und der zweite Stecker, gegebenenfalls auch noch weitere Stecker, in ihrer Montageposition zueinander als auch an der Halterung fixiert werden. Die Halterung kann insbesondere zur wasserdichten, mithin feuchtigkeitsabdichtenden Kopplung der elektrischen Kontakte, insbesondere der Kontaktstifte und Kontaktbuchsen zwischen den einzelnen Steckern beitragen. Insbesondere kann die Halterung eine derartige Haltekraft auf den zumindest ersten und zweiten Stecker ausüben, sodass der erste und der zweite Stecker wasserdicht, bzw. feuchtigkeitsdicht miteinander verbunden sind. Auf diese Art und Weise kann das Eindringen von Feuchtigkeit in den Bereich der Kontaktbuchsen und/oder Kontaktstifte selbst bei einem Waschprozess, in welchem das Steckersystem mechanischen und thermischen Beanspruchungen unterliegt, unterbunden werden.

Das Steckersystem, insbesondere die einzelnen ersten und zweiten Stecker sowie mögliche weitere baugleiche Stecker können als Kaskaden-Steckersystem betrachtet werden oder dementsprechend implementiert sein. Jeder Stecker weist sozusagen einen Steckabschnitt und einen Aufnahmeabschnitt auf, die eine mechanische Verbindung eines oder mehrerer Stecker ermöglichen. Jeder Stecker verfügt ferner über ein vom Steckerkörper abragendes Kabel, welches elektrisch mit der Kontaktbuchse und/oder mit dem Kontaktstift verbunden ist. Insbesondere können an dem jeweiligen steckerabgewandten Ende des Kabels ein oder mehrere Verbraucher, etwa eine Lichtquelle oder dergleichen angeordnet sein, die über den jeweiligen Stecker mit einer Strom- oder Spannungsversorgung verbindbar sind.

Das Prinzip des Kaskadensteckers von erstem und zweitem Stecker kann beliebig erweitert werden. So kann beispielsweise in den Aufnahmeabschnitt des zweiten Steckers ein Steckabschnitt eines dritten Steckers eingefügt werden, welcher baugleich zum zweiten Stecker oder ersten Stecker ausgestaltet ist. Gleichermaßen kann in den entsprechenden Aufnahmeabschnitt des dritten Steckers der Steckabschnitt eines baugleichen vierten Steckers usw. eingeführt werden. Die einzelnen Stecker, insbesondere ihre Kontaktbuchsen und Kontaktstifte können auf diese Art und Weise elektrisch in Reihe geschaltet werden. Die einzelnen von den jeweiligen Steckerkörpern abragenden Kabel können alsdann quasi elektrisch parallel zueinander verschaltet sein.

Insoweit bietet das Steckersystem nicht nur eine einfache elektrische Verbindung zwischen einem elektrischen Verbraucher und einer Strom- oder Spannungsquelle sondern ermöglicht ferner das Verteilen elektrischer Spannungen und/oder elektrischer Leistung auf mehrere über die Kabel mit den jeweiligen Steckern verbundenen Verbraucher. Das Steckersystem kann insoweit einen Splitter bereitstellen, mittels welchem zum Beispiel eine einzige Strom- und/oder Spannungsquelle mit mehreren Verbrauchern, etwa elektrischen Lichtquellen mit elektrischer Energie versorgt werden kann.

Nach einer Weiterbildung des Steckersystems, bzw. seiner Stecker weisen der Aufnahmeabschnitt einen Aufnahmeboden und der Steckabschnitt eine Stirnfläche auf. Der Aufnahmeboden des Aufnahmeabschnitts des ersten Steckers dient hierbei als Endanschlag für das Einführen des Steckabschnitts des zweiten Steckers in den Aufnahmeabschnitt des ersten Steckers. Der Aufnahmeboden des ersten Steckers fungiert sozusagen als Begrenzung, Endanschlag für eine Einführ- oder Montagebewegung. Der Aufnahmeboden weist typischerweise eine Flächennormale auf, die sich im Wesentlichen parallel bzw. antiparallel zur Einführ- oder Montagerichtung des Steckabschnitts des zweiten Steckers in den Aufnahmeabschnitt des ersten Steckers erstreckt. Die Stirnfläche des Steckabschnitts des zweiten Steckers kann mit Erreichen einer Endmontagestellung oder Montageposition unmittelbar oder mittelbar am Aufnahmeboden des ersten Steckers zur Anlage gelangen.

Im Bereich des Aufnahmebodens und der Stirnfläche sind ferner die miteinander korrespondierenden Kontaktbuchsen und Kontaktstifte vorgesehen oder ausgebildet. Beispielsweise können im Bereich der Stirnfläche ein oder mehrere Kontaktbuchsen ausgebildet sein. Im Bereich des Aufnahmebodens können ein oder mehrere, etwa vom Aufnahmeboden hervorstehende Kontaktstifte angeordnet oder ausgebildet sein. Mit Erreichen der Montageposition von erstem und zweitem Stecker kann die zumindest eine Kontaktbuchse mit dem zumindest einen Kontaktstift elektrisch leitend in Eingriff stehen, sodass eine elektrische Verbindung der strom- oder spannungsführenden Komponenten von erstem und zweitem Stecker gewährleistet ist. Die Kontaktbuchse und der Kontaktstift sind selbstredend aus einem elektrisch leitenden Material gefertigt, während ein Gerippe und/oder eine umhüllende Struktur des Steckers aus einem nichtleitenden, d.h. elektrisch isolierenden Material gefertigt ist, bzw. ein solches Material aufweist.

Nach einer weiteren Ausgestaltung ist am Aufnahmeboden des ersten Steckers und/oder der Stirnfläche des zweiten Steckers ein elastisches Dichtelement angeordnet oder ausgebildet. Dieses wird vom Kontaktstift durchsetzt oder ist von diesem durchsetzbar. In der Montageposition von erstem und zweitem Stecker ist das Dichtelement zwischen dem Aufnahmeboden des ersten Steckers und dem Steckabschnitt des zweiten Steckers, insbesondere zwischen der Stirnfläche des zweiten Steckers und dem Aufnahmeboden des ersten Steckers entlang der Montagerichtung von erstem und zweitem Stecker komprimierbar. Mit Erreichen der Montageposition ist das Dichtelement entlang der Montagerichtung in einem komprimierten, typischerweise elastisch komprimierten Zustand, infolgedessen es eine feuchtigkeitsabdichtende Wirkung auf den Kontaktstift und/oder auf die Kontaktbuchse ausübt.

Das elastische Dichtelement kann typischerweise aus einem Elastomermaterial, beispielsweise aus einem Silikonkautschuk, gefertigt sein. Es ist aus einem elektrisch isolierenden Material, etwa aus einem Elastomer oder Kunststoff gefertigt. Die Abmessungen und Geometrien des Steckabschnitts des zweiten Steckers und des hierzu korrespondierenden Aufnahmeabschnitts des ersten Steckers sind derart gewählt, dass das elastische Dichtelement eine Komprimierung oder Quetschung zwischen der Stirnfläche des zweiten Steckers und dem Aufnahmeboden des ersten Steckers erfährt wenn der erste und der zweite Stecker ihre Montageposition einnehmen, welche gegebenenfalls von der Halterung vorgegeben oder durch mechanische Wechselwirkung mit der Halterung eingenommen oder eingehalten wird.

Nach einer weiteren Ausgestaltung weist das Dichtelement eine elastische Dichtscheibe auf, welche dazu ausgestaltet ist, infolge einer Komprimierung entlang der Montagerichtung von erstem und zweitem Stecker den die Dichtscheibe durchsetzenden Kontaktstift gegen Feuchtigkeit abzudichten. Die Dichtscheibe kann sich insbesondere mit ihrer Flächennormalen parallel zur Flächennormalen der Stirnfläche und/oder des Aufnahmebodens erstrecken. Sie kann im Wesentlichen plan am Aufnahmeboden und/oder plan an der Stirnfläche anliegen. Mit Erreichen der Montagestellung von erstem und zweitem Stecker kann die Dichtscheibe zwischen der Stirnfläche des Steckabschnitts des zweiten Steckers und dem Aufnahmeboden des Aufnahmeabschnitts des ersten Steckers komprimiert werden, was dazu führt, dass sie ihre Ausdehnung in transversale Richtung, d.h. senkrecht zur Füge- oder Montagerichtung von erstem und zweitem Stecker vergrößert. Dies führt insbesondere auch dazu, dass eine zumindest von einem Kontaktstift durchsetzte Durchgangsöffnung der Dichtscheibe oder des Dichtelements effektiv gegen Feuchtigkeit abgedichtet wird. Das Eindringen von Wasser oder Feuchtigkeit in die elektrisch leitenden Strukturen Kontaktbuchse und Kontaktstift von erstem und zweitem Stecker kann auf diese Art und Weise unterbunden werden.

Das elastische Dichtelement bewirkt ferner eine Abdichtung der elektrisch leitenden Strukturen Kontaktbuchse und Kontaktstift miteinander verbundener Stecker bei thermischer Beanspruchung der Stecker und des gesamten Steckersystems, etwa während des Wasch- oder Trocknungsvorgangs. Etwaige thermisch bedingte Verformungen oder Ausdehnungen des Materials von erstem und zweitem Stecker oder erstem und zweitem Steckergerippe sowie thermisch bedingte Verformungen von Kontaktbuchse und/oder Kontaktstift können mittels des elastischen Dichtelements ausgeglichen und kompensiert werden.

Nach einer weiteren Ausgestaltung des Steckersystems ist an einer Außenseite des Steckabschnitts ein Verbindungselement vorgesehen, welches komplementär zu einem an einer Innenseite des Aufnahmeabschnitts vorgesehenen Gegenverbindungselement ausgestaltet ist. Das Verbindungselement und das Gegenverbindungselement können in Bezug auf die Montagerichtung von der Stirnfläche als auch von dem Aufnahmeboden versetzt, d.h. jeweils beabstandet hiervon angeordnet sein.

Das Verbindungselement und das hierzu komplementär oder korrespondierend ausgestaltete Gegenverbindungselement befindet sich typischerweise an einem Außen- bzw. Innenwandabschnitt des Steckabschnitts des ersten Steckerkörpers und dem Aufnahmeabschnitt des zweiten Steckerkörpers. Die jeweiligen Außen- bzw. Innenwandabschnitte von Steckabschnitt und Aufnahmeabschnitt können in der Montageposition von erstem und zweitem Stecker einander überlappend oder überdeckend zu liegen kommen, sodass das Verbindungselement mechanisch mit dem Gegenverbindungselement zum Halten und/oder Fixieren von erstem und zweitem Stecker in der Montageposition zusammenwirken kann.

Bei dem Verbindungselement und dem Gegenverbindungselement kann es sich um miteinander korrespondierende Rastelemente handeln. Beispielsweise kann das Verbindungselement in Form einer Rastvertiefung und das Gegenverbindungselement in Form eines hierzu korrespondierenden Rastvorsprungs ausgestaltet sein. Auch ist eine umgekehrte Anordnung denkbar, bei welcher das Verbindungselement als Rastvorsprung und das Gegenverbindungselement als Rastvertiefung ausgestaltet ist.

Nach einer weiteren Ausgestaltung des Steckersystems weist dieses ferner einen Endstecker auf, welcher einen Steckerkörper mit einer ersten Seite und einer gegenüberliegenden zweiten Seite aufweist. Von dem Steckerkörper ragt ein elektrisch leitendes Kabel ab. Der Steckerkörper des Endsteckers weist einen Steckabschnitt korrespondierend zum Aufnahmeabschnitt des ersten oder zweiten Steckers oder einen Aufnahmeabschnitt korrespondierend zum Steckabschnitt des ersten oder zweiten Steckers auf. Der Endstecker weist im Gegensatz zum ersten und zweiten Stecker entweder einen Steckabschnitt oder einen Aufnahmeabschnitt zur mechanischen und elektrischen Kopplung mit einem Aufnahmeabschnitt oder Steckabschnitt des ersten oder zweiten zuvor erwähnten Steckers auf.

Insoweit kann der Endstecker ein Abschlussstecker einer Kaskadenstecker-Anordnung des Steckersystems bilden. Das Kabel des Endsteckers kann insbesondere ein Strom- oder Spannungsversorgungskabel sein, welches andern Ends mit einer Steuerung und/oder mit einer Strom- oder Spannungsquelle, etwa mit einer Batterie oder einem Akkumulator verbunden ist, um entsprechende elektrische Signale, respektive elektrische Leistung den ersten und zweiten Steckern sowie den damit elektrisch verbundenen Kabeln und wiederum hiermit verbundenen elektrischen Verbrauchern zuführen zu können.

Der Endstecker kann auch derjenige Stecker sein, welcher unmittelbar mit der Halterung in Eingriff bringbar ist, um etwa eine in Montagerichtung wirkender Halte- oder Fixierkraft auf die einzelnen miteinander verbundenen Stecker innerhalb oder an der Halterung auszuüben.

Gleichermaßen weist der Endstecker an seinem Steckabschnitt oder Aufnahmeabschnitt zumindest eine Kontaktbuchse und/oder einen Kontaktstift auf, welcher mit zumindest einem Kontaktstift oder einer Kontaktbuchse des Steckabschnitts oder Aufnahmeabschnitts des ersten oder zweiten Steckers elektrisch verbindbar ist. Auf diese Art und Weise kann eine elektrische Verbindung zwischen dem Kabel des Endsteckers und dem Kabel oder den Kabeln von erstem und zweitem Stecker bereitgestellt werden.

Nach einer weiteren Ausführungsform weist die Halterung eine sich in Montagerichtung von erstem und zweitem Stecker längserstreckte Schiene mit einem ersten Längsende und mit einem gegenüberliegenden zweiten Längsende auf. Die Schiene weist am ersten Längsende eine Anlagefläche für die erste Seite des Steckerkörpers des ersten Steckers auf. Die Anlagefläche kann insbesondere ein Längsende der Schiene markieren oder das Längsende der längserstreckten Schiene bilden. Die Schiene kann insbesondere als Profilbauteil ausgestaltet sein, welches ein in Längsrichtung kontinuierliches Querschnittsprofil aufweist.

Insbesondere kann die Schiene nach Art eines U- oder C-Profils ausgestaltet sein und einen längserstreckten Aufnahmeraum für die einzelnen Stecker bereitstellen. Insoweit können der erste Stecker, der zweite Stecker sowie weitere Stecker und schließlich auch der Endstecker in die längserstreckte Schiene eingeführt werden. Die Schiene bildet nicht nur eine Fixierung für die einzelnen Stecker in Längsrichtung, mithin in Montagerichtung der einzelnen Stecker, sondern bewirkt zugleich auch eine seitliche Führung der einzelnen Stecker. Insbesondere können die einzelnen Stecker nacheinander in die längserstreckte Schiene eingeführt werden. Etwaige oder optionale Seitenwände oder Führungsstrukturen der längserstreckten Schiene können hierbei als seitliche Führung für die längsverschiebliche Lagerung einzelner Stecker fungieren, sodass ein in der korrekten Orientierung in die Schiene, etwa am zweiten Längsende in die Schiene eingeführter Stecker in Längsrichtung der Schiene und in Richtung zum zweiten Längsende geführt oder verschoben werden kann.

Die sich in Längsrichtung erstreckenden Kontaktbuchsen, respektive Kontaktstifte können alsdann passgenau ineinandergeschoben werden, sodass mittels der längserstreckten Schiene auch insbesondere das Zusammenfügen, respektive das Ineinanderstecken von Kontaktstiften und Kontaktbuchsen von erstem und zweitem oder weiteren Steckern erleichtert werden kann. Beschädigungen von Kontaktbuchsen oder Kontaktstiften können hierdurch effektiv vermieden werden.

Im Bereich der Anlagefläche für die erste Seite des Steckerkörpers kann die Schiene, mithin die Halterung, ein Dichtelement aufweisen. So können insbesondere an der ersten Seite des Steckerkörpers ein oder mehrere Kontaktbuchsen vorgesehen sein, die infolge einer Anlage an die Dichtung im Bereich der Anlagefläche effektiv gegen Feuchtigkeit abgedichtet werden können. Wird zudem der betreffende erste Stecker noch mit einer gewissen Haltekraft gegen jene Anlagefläche, mithin gegen jenes Dichtelement gedrückt, so kann die Dichtwirkung nochmals verstärkt werden.

Nach einer weiteren Ausgestaltung weist die Halterung am zweiten Längsende einen lösbaren oder beweglich an der Schiene gelagerten Verschluss auf. In der Verschlussstellung ist der Verschluss zugstabil mit der Schiene verbunden. In der Verschlussstellung liegt der Verschluss an der zweiten Seite des Steckerkörpers des zweiten Steckers oder an der zweiten Seite des Endsteckers an. Je nach Anzahl der an der Halterung vorgesehenen Stecker kann der Verschluss insbesondere auf denjenigen Stecker mechanisch einwirken, welcher dem Verschluss am nächsten angeordnet ist.

Die Füge-bzw. Montagerichtung der einzelnen Stecker erstreckt sich typischerweise parallel zur Längserstreckung der Schiene. Der erste Stecker ist beispielsweise vom zweiten Längsende der Halterung an der Halterung entlang oder durch die Halterung hindurch bis zu deren ersten Längsende verschiebbar. Der zweite Stecker kann ebenso in derselben Montagerichtung, nämlich vom zweiten Längsende in Richtung zum ersten Längsende relativ zur Schiene, bzw. an der Schiene oder der Halterung bewegt werden, bis er mit seinem Steckabschnitt in den Aufnahmeabschnitt des ersten Steckers eintaucht.

Weitere Stecker können in gleicher Art und Weise über das zweite Längsende in oder an der Schiene entlanggeführt werden, bis sie mit einem bereits an oder in der Schiene gelagerten Stecker in Eingriff gelangen. Der letzte Stecker, mithin der Endstecker kann schließlich im Bereich des zweiten Längsendes der Halterung, respektive der Schiene zu liegen kommen. Sodann kann der Verschluss der Halterung in seine Verschlussstellung überführt werden, in welcher der Verschluss aufgrund seiner zugstabilen Verbindung mit der Schiene, mithin mit der Halterung, eine in Montagerichtung gerichtete Kraft auf den Endstecker ausüben kann. Die betreffende Halte- oder Fixierkraft kann sich von dem Endstecker auf die weiteren Stecker in der Steckerkaskade übertragen, sodass sämtliche, sich jeweils zwischen den Steckern befindlichen elastischen Dichtelemente eine entsprechende Stauchung oder Komprimierung erfahren, der zur Folge die elektrisch leitenden Komponenten der einzelnen miteinander verbundenen Stecker, insbesondere die diversen Kontaktbuchsen und Kontaktstifte gegen Feuchtigkeit abgedichtet sind.

Nach einer weiteren Ausgestaltung ist vorgesehen, dass der Verschluss dazu ausgestaltet ist, in der Verschlussstellung eine in Längsrichtung der Schiene oder der Halterung gerichtete Halte- oder Spannkraft auf zumindest den ersten Stecker und den zweiten Stecker auszuüben. Typischerweise werden sämtliche in Reihe und miteinander in Eingriff stehenden Stecker mit der Halte- oder Spannkraft beaufschlagt, denn die Füge- oder Montagerichtung der einzelnen Stecker untereinander erstreckt sich parallel zu derjenigen Richtung, in welcher die vom Verschluss ausgehende Halte- oder Spannkraft wirkt.

Der Verschluss kann insbesondere formschlüssig am zweiten Längsende der Schiene befestigt sein. Er kann insbesondere lösbar hieran befestigt sein. Insbesondere kann der Verschluss clipsend oder rastend mit einer entsprechenden Rast- oder Clipsstruktur versehen sein, die korrespondierend zu einer entsprechenden Gegenraststruktur am zweiten Längsende der Schiene oder der Halterung ausgebildet ist. Auf diese Art und Weise kann eine besonders sichere und dauerhaltbare sowie lösbare Verbindung von Verschluss und Schiene bereitgestellt werden, die nur etwa zu Wartungszwecken gelöst und geöffnet werden kann, sodass ein einzelner Stecker aus der Stecker Kaskade entfernt und gegebenenfalls durch einen anderen Stecker ausgetauscht werden kann.

Die einzelnen Stecker und ihre Kabel können unlösbar miteinander verbunden sein. Insbesondere kann jedes Kabel mit dem zugehörigen Steckerkörper fluiddicht vergossen sein, sodass hier eine wasserdichte, insbesondere waschfeste elektrisch leitende Verbindung bereitgestellt werden kann. Anderen Ends können die Kabel der einzelnen Stecker auch jeweils mit einem oder mit mehreren elektrischen Verbrauchern unlösbar verbunden sein. Insoweit kann ein elektrischer Verbraucher, beispielsweise eine Lichtquelle mit dem Kabel vergossen, insbesondere flüssigkeitsdicht vergossen sein.

Bei einem etwaigen Systemausfall eines elektrischen Verbrauchers ist vorzugsweise vorgesehen, den elektrischen Verbraucher mitsamt seinem Kabel und dem zugehörigen Stecker durch ein entsprechendes Ersatzteil auszutauschen. Hierfür ist vorgesehen, den Verschluss des Steckersystems, insbesondere den Verschluss an der Schiene der Halterung, zu öffnen, sämtliche oder zumindest einige der Stecker aus der Schiene heraus zu führen, den betreffenden Stecker mitsamt seinem Kabel und elektrischen Verbraucher zu entfernen und durch einen entsprechenden neuen Stecker mitsamt Kabel und Verbraucher auszutauschen. Alsdann ist vorgesehen, die gesamte Anordnung an Steckern wieder in die Halterung, respektive die Schiene einzuführen und den Verschluss zu verschließen. Auf diese Art und Weise kann eine lösbare sowie wasser-, bzw. feuchtigkeitsdichte, insbesondere waschresistente elektrische Verbindung einzelner elektrischer Komponenten und Stecker bereitgestellt werden, die den Austausch einzelner Komponenten bei Beschädigungen ermöglicht.

Nach einer weiteren Ausgestaltung weist der Verschluss eine Durchgangsöffnung für das Kabel des Endsteckers auf. Die einzelnen Kabel der ersten und zweiten sowie möglicher weiterer Stecker können etwa von der Oberseite der jeweiligen Steckerkörpers und damit auch von der Oberseite der Schiene abragen. Das Kabel des Endsteckers kann hingegen in Längsrichtung vom Endstecker, insbesondere in Längsrichtung von dessen zweiter Seite abragen, während die erste Seite des Endsteckers mit dem letzten Stecker des Steckersystem elektrisch verbunden sein kann. Für eine solche Steckergeometrie ist eine Durchgangsöffnung für das Kabel des Endsteckers im Bereich des Verschlusses von besonderem Vorteil.

Insbesondere wenn der Endstecker als Versorgungsleitung oder Versorgungsstecker für das als elektrischen Splitter fungierende Steckersystem operiert, kann allein schon durch die Anordnung und die Ausrichtung der einzelnen Kabel und Stecker die elektrische Funktion der einzelnen Kabel intuitiv verdeutlicht werden. Bei dem sich in etwa in Längsrichtung der Halterung erstreckenden Kabel kann es sich um ein Versorgungskabel handeln. Die hiervon etwa nach oben oder nach unten abragenden und sich im Wesentlichen parallel zueinander erstreckenden Kabel, welche jeweils mit dem ersten, mit dem zweiten und mit optionalen weiteren Steckern verbunden sind, können insoweit als parallele Abzweige hiervon betrachtet werden, die zueinander elektrisch parallelgeschaltet sind.

Nach einer weiteren Ausgestaltung sind am Steckabschnitt des ersten Steckers und am Aufnahmeabschnitt des zweiten Steckers erste und zweite Kontaktbuchsen und hiermit korrespondierende erste und zweite Kontaktstifte angeordnet oder ausgebildet. Beispielsweise können am oder im Aufnahmeabschnitt jeweils zwei parallel zueinander verlaufende und in einem vorgegebenen Abstand zueinander angeordnete Kontaktstifte vorgesehen sein. Am hierzu korrespondierenden Steckabschnitt können alsdann in entsprechendem Abstand zwei parallel verlaufende Kontaktbuchsen ausgestaltet sein.

Bei weiteren Ausgestaltungen und unabhängig von der Anzahl an Kontaktbuchsen oder Kontaktstiften ist vorgesehen, dass am Aufnahmeabschnitt die Kontaktbuchsen und am Steckabschnitt die Kontaktstifte angeordnet sind. Bei weiteren Ausgestaltungen ist denkbar, dass der Aufnahmeabschnitt eine Kontaktbuchse und einen Kontaktstift und der hierzu korrespondierende Steckabschnitt je einen Kontaktstift und je eine Kontaktbuchse aufweist.

Für eine abdichtende Anordnung ist es von Vorteil, wenn die erste Seite des ersten Steckers, welche dem ersten Längsende der Schiene der Halterung zugewandt ist, lediglich Kontaktbuchsen aufweist, die etwa mittels eines an der Halterung und/oder an der Stirnfläche des Steckabschnitts vorgesehenen Dichtelements abgedichtet werden können. Andere Ausgestaltungen sind jedoch gleichermaßen denkbar. So kann beispielsweise auch der erste Stecker an seiner ersten Seite mit Kontaktstiften versehen sein, die etwa abdichtend mit hierzu komplementär oder korrespondierend ausgestalteten Kontaktbuchsen am ersten Längsende der Halterung, respektive der Schiene in Eingriff bringbar sind.

Solche Kontaktbuchsen können beispielsweise an der Halterung angeordnet oder in die Halterung integriert sein. Ferner ist denkbar, dass solche Kontaktbuchsen an einem ersten Längsende der Halterung vorgesehenen weiteren Endstecker bereitgestellt oder ausgebildet sind. Beispielsweise können beide Längsenden der Halterung jeweils mit einem Endstecker verbunden sein, sodass das Steckersystem nicht nur über sein zweites Längsende sondern auch über sein erstes Längsende mit weiteren Komponenten, etwa mit einem weiteren Steckersystem, mit weiteren elektrischen Verbrauchern oder einer weiteren Strom- oder Spannungsquelle verbunden werden kann.

Insgesamt kann mittels der Implementierung erster und zweiter Kontaktstifte und Kontaktbuchsen mit jedem Stecker ein gesamter Stromkreis an das Steckersystem angebunden werden.

Nach einer weiteren Ausgestaltung ist die zumindest eine Kontaktbuchse an einem von Steckabschnitt und Aufnahmeabschnitt elektrisch leitend mit einem Kontaktstift am anderen von Steckabschnitt und Aufnahmeabschnitt verbunden. Insbesondere kann jede Kontaktbuchse an einem von Aufnahmeabschnitt und Steckabschnitt mit einem Kontaktstift am anderen von Aufnahmeabschnitt und Steckabschnitt elektrisch leitend verbunden sein. Ferner ist denkbar, dass eine oder jede Kontaktbuchse unmittelbar mit einem entsprechenden Kontaktstift einstückig verbunden ist. Kontaktbuchsen und Kontaktstifte können insoweit als einteilige elektrisch leitende Komponenten, etwa in Form von Metallbauteilen, in den Steckerkörper integriert oder in diesen eingebettet sein. Die Herstellung einer gesonderten elektrischen Verbindung zwischen der Kontaktbuchse und dem Kontaktstift an den gegenüberliegenden Seiten des Steckerkörpers ist insoweit nicht erforderlich.

Nach einer weiteren Ausgestaltung weist das vom Steckerkörper abragende Kabel eine erste Leitung und eine zweite Leitung auf. Die erste Leitung ist mit der ersten Kontaktbuchse und/oder mit dem ersten Kontaktstift verbunden. Die zweite Leitung ist mit der zweiten Kontaktbuchse und/oder mit dem zweiten Kontaktstift verbunden. Die Leitungen des Kabels können insbesondere mit den Kontaktstiften, respektive Kontaktbuchsen verlötet oder anderweitig, etwa mittels eines mechanischen Fügeverfahrens, verbunden sein.

Nach einer weiteren Ausgestaltung weist das vom Steckerkörper abragende Kabel eine dritte und eine vierte Leitung auf. Die dritte Leitung ist mit der ersten Kontaktbuchse und/oder mit dem ersten Kontaktstift verbunden. Die vierte Leitung ist mit der zweiten Kontaktbuchse und/oder mit dem zweiten Kontaktstift verbunden. Die erste Leitung und die zweite Leitung können parallel zueinander geschaltet sein. Gleichermaßen können die zweite und die vierte Leitung parallel zueinander geschaltet sein. Die auf diese Art und Weise erzielte Verdopplung von erster und zweiter Leitung erhöht die Ausfallsicherheit des Kabels. Im Falle eines Bruchs einer Leitung, etwa der ersten Leitung, kann deren Funktion von der dritten Leitung übernommen werden. Gleichermaßen kann der Funktionsausfall etwa der zweiten Leitung von der vierten Leitung übernommen werden. Die dritte und die vierte Leitung sind somit redundante Leitungen für die erste und die zweite Leitung des Kabels.

Das vom Steckerkörper abragende Kabel kann insbesondere als sogenanntes Textilkabel ausgestaltet sein. Die elektrisch leitenden Strukturen des Kabels, etwa erste, zweite, optional auch dritte und vierte Leitungen können mit einer elektrischen Isolierung aus einem Textilmaterial ummantelt sein. Derartige Materialien eignen sich besonders gut für einen Waschvorgang. Sie sind in hohem Maße temperaturbeständig und robust. Des Weiteren kann ein sogenanntes Textilkabel auch in besonders einfacher Art und Weise mit einem Textilkörper eines Kleidungsstücks verbunden, etwa hiermit vernäht oder verklebt werden.

Insbesondere kann der Stecker ein Steckergerüst oder Steckergerippe aufweisen, an welchem der zumindest ein Kontaktstift und die zumindest eine Kontaktbuchse angeordnet sind. Das Gerüst kann insbesondere als Kunststoffspritzgussbauteil gefertigt sein, von welchem die Kontaktstifte oder Kontaktbuchsen als Einleger sozusagen umspritzt sind. Das Gerüst oder Gerippe des Steckers kann ferner einen Hohlraum aufweisen, in welchem die Leitungen des Kabels mit dem Kontaktstift, respektive der Kontaktbuchse elektrisch leitend verbunden sind. Der Hohlraum des Gerippes kann mit einer Gießmasse, etwa mit einer weiteren Kunststoffmasse, Polymermasse oder Elastomermasse verfüllt sein, die als elektrische Isolierung ausgestaltet ist. Die entsprechende Kunststoffmasse, Polymermasse oder Elastomermasse kann beispielsweise in einem Zwei- oder Mehrkomponenten-Spritzgussprozess in den Hohlraum des Gerippes oder Gerüsts eingebracht sein.

Das Vergießen oder Umspritzen, mithin das Verfüllen des Hohlraums des Gerippes des Steckers stellt eine besonders gute und dauerhaltbare Abdichtung im Verbindungsbereich zwischen dem Kabel und den Kontaktstiften, respektive den Kontaktbuchsen dar.

In einem weiteren Aspekt betrifft die vorliegende Erfindung eine elektrische Baueinheit für Textilien, insbesondere für Kleidungstextilien. Die elektrische Baueinheit umfasst eine Strom- und/oder Spannungsversorgung, zumindest einen elektrischen Verbraucher und ein zuvor beschriebenes Steckersystem. Das Steckersystem stellt hierbei eine lösbare elektrische Verbindung zwischen der Stromversorgung und dem zumindest einen elektrischen Verbraucher bereit. Mittels des Steckersystems kann elektrische Energie, welche über die Stromversorgung bereitgestellt wird, auf den zumindest einen elektrischen Verbraucher, vorzugsweise auf mehrere elektrische Verbraucher, welche sämtlich mit dem Steckersystem elektrisch leitend verbunden sind, übertragen werden.

Die elektrische Baueinheit kann insoweit modular ausgestaltet sein. Die elektrische Baueinheit kann insbesondere einzelne Verbraucherstränge aufweisen, die jeweils mit einem Kabel und mit einem Stecker eines zuvor beschriebenen Steckersystems ausgestaltet sind. In einem Verbraucherstrang können jeweils zumindest ein elektrischer Verbraucher, beispielsweise eine Lichtquelle, ein zumindest zwei Leitungen umfassendes elektrisches Kabel und ein Stecker eines zuvor beschriebenen Steckersystem vorgesehen sein. Über den Stecker kann der Verbraucherstrang mit dem Steckersystem, bzw. über das Steckersystem mit der Stromversorgung verbunden werden. Der elektrische Verbraucher ist über das Kabel mit Stecker verbunden. Bei einer Funktionsstörung oder bei einem Ausfall des elektrischen Verbrauchers, etwa infolge starker mechanischer Beanspruchung, ermöglicht das vorliegende Steckersystem einen Austausch des gesamten Verbraucherstrangs.

In einem Verbraucherstrang sind der Stecker, das strom- bzw. spannungsführende Kabel und der elektrische Verbraucher typischerweise wasserdicht, bzw. flüssigkeitsdicht vergossen, sodass der gesamte Abschnitt beginnend vom Stecker bis hin zum Verbraucher wasserdicht ausgestaltet ist. Jene fluiddichte Vergusslösung bildet eine in sich abgeschlossene Baueinheit. Bei einem Funktionsausfall einer Komponente des betreffenden Verbraucherstrangs kann der gesamte Verbraucherstrang in definierter Art und Weise ausgetauscht werden. Hierfür kann die Halterung des Steckersystem etwa durch Überführen des Verschlusses der Halterung in eine Öffnungsstellung geöffnet werden und der betreffende Stecker kann von den übrigen Steckern separiert werden, sodass der gesamte Verbraucherstrang umfassend Stecker, Kabel und elektrischen Verbraucher im Gesamten ausgetauscht werden kann.

Die Austauschbarkeit eines gesamten Verbraucherstrangs ist im Hinblick auf die Ausfallsicherheit einzelner Komponenten einer das Steckersystem aufweisenden elektrischen Baueinheit von besonderem Vorteil. Fällt beispielsweise ein elektrischer Verbraucher infolge einer dauerhaften hohen mechanischen Belastung aus, so ist auch davon auszugehen, dass zum Beispiel das Kabel desselben Verbraucherstrangs einer entsprechend hohen mechanischen Belastungen ausgesetzt war und möglicherweise demnächst einer Funktionsstörung unterliegt. Der gesamte Austausch des Verbraucherstrangs bewirkt in einem solchen Fall einen bereits vorsorglichen Austausch des Kabels.

Die elektrische Baueinheit kann ferner über ein Betätigungselement oder eine Steuerung verfügen, welche zum Beispiel als Taster oder als Schalter implementiert ist und welche zum Beispiel zwischen der Stromversorgung und dem Steckersystem, mithin zwischen der Stromversorgung und dem als elektrischen Splitter fungierenden Steckersystem angeordnet ist. Über ein solches Betätigungselement kann die Betätigung der elektrischen Baueinheit gesteuert werden. Beispielsweise können sämtliche elektrische Verbraucher, welche über das Steckersystem mit der Stromversorgung verbunden sind, bedarfsgerecht aktiviert oder deaktiviert werden. Jenes Betätigungselement kann beispielsweise auch als Betätigungsstrang implementiert und lösbar mit dem Steckersystem, insbesondere lösbar an der Halterung des Steckersystem befestigt sein.

Nach einer weiteren Ausgestaltung betrifft die vorliegende Erfindung schließlich ein Textilobjekt mit einem Textilkörper, an welchem ein zuvor beschriebenes Steckersystem angeordnet ist und an welchem zumindest ein mit dem Steckersystem verbundener elektrischer Verbraucher lösbar angeordnet ist. Im Falle eines Systemausfalls des elektrischen Verbrauchers oder eines gesamten Verbraucherstrangs kann der elektrische Verbraucher, respektive der Verbraucherstrang wie zuvor beschrieben vom Steckersystem separiert und durch einen neuen gleichartigen Verbraucherstrang ausgetauscht werden.

Das Steckersystem ist durch seine flüssigkeitsdichte Ausgestaltung waschbar. Insbesondere kann das gesamte Steckersystem etwa für einen Wasch- und Trocknungsvorgang am Textilobjekt verbleiben. Für ein Wasch- und/oder Trocknungsvorgang kann es jedoch erforderlich sein, die Stromversorgung zumindest temporär vom Textilobjekt zu trennen. Die lösbare Anordnung des elektrischen Verbrauchers, mithin die lösbare Anordnung eines gesamten Verbraucherstrangs, umfassend den Verbraucher, das Kabel und den dazugehörigen Stecker, ermöglicht einen bedarfsgerechten Austausch einzelner etwa hinsichtlich ihrer Funktion beeinträchtigter Verbraucher oder Verbraucherstränge im Bedarfsfall.

Schließlich umfasst die vorliegende Erfindung ein Verfahren zur Pflege oder Behandlung eines zuvor beschriebenen Textilobjekts. Hierbei wird das mit dem zuvor beschriebenen Steckersystem und zumindest mit einem elektrischen Verbraucher versehene Textilobjekt gewaschen und optional auch getrocknet. Beim Waschvorgang verbleiben das Steckersystem und der zumindest eine damit verbundene elektrische Verbraucher am Textilobjekt.

Das Verfahren zur Pflege oder Behandlung des Textilobjekts kann ferner ein Trocknen des Textilobjekts mitsamt dem Steckersystem und dem zumindest einen damit verbundenen elektrischen Verbraucher umfassen. Beim Trocknungsvorgang können Trocknungstemperaturen oberhalb von 60 °C, oberhalb von 80 °C und oberhalb von 100 °C, mithin bis zu 120 °C verwirklicht werden. Das Verfahren zur Pflege oder Behandlung kann nach einer Weiterbildung ferner den Austausch eines elektrischen Verbrauchers oder eines gesamten Verbraucherstrangs umfassen. Hierbei kann vor oder nach dem Wasch- und dem optionalen Trocknungsvorgang die Halterung des Steckersystem in eine Lösekonfiguration überführt werden. Alsdann kann zumindest ein Stecker des Steckersystem von den übrigen Steckern entkoppelt oder abgekuppelt werden. Der betreffende Verbraucherstrang kann vom Textilobjekt entfernt und durch einen neuen Verbraucherstrang ersetzt werden, welcher wieder am Textil bestimmungsgemäß zu befestigen ist. Alsdann kann der Stecker des neuen Verbraucherstrangs mit den übrigen Steckern des Steckersystem verbunden und der Verschluss der Halterung des Steckersystems wieder in eine Verschlusskonfiguration überführt werden.

Weitere Merkmale, Vorteile sowie vorteilhaft Anwendungsmöglichkeiten der vorliegenden Erfindung werden anhand der nachfolgenden Figuren erläutert. Hierbei zeigen:
- Fig. 1: eine perspektivische Darstellung eines Steckersystems mit insgesamt sieben Steckern und einem Endstecker,
- Fig. 2: das Steckersystem gemäß Fig. 1 jedoch ohne Halterung,
- Fig. 3: eine isolierte Darstellung der Halterung des Steckersystems gemäß Fig. 1,
- Fig. 4: eine perspektivische Darstellung eines zweiten Steckers des Steckersystems,
- Fig. 5: eine perspektivische Darstellung des ersten Steckers des Steckersystems,
- Fig. 6: eine weitere perspektivische Darstellung des ersten Steckers,
- Fig. 7: einen Querschnitt in Längsrichtung durch das Steckersystem gemäß Fig. 1,
- Fig. 8: eine perspektivische Darstellung eines Endsteckers,
- Fig. 9: ein elektrisches Ersatzschaltbild der gesamten elektrischen Baueinheit umfassend das Steckersystem,
- Fig. 10: ein Beispiel eines Textilobjekts, welches mit einem Steckersystem ausgestaltet ist,
- Fig. 11: ein Flussdiagramm eines Verfahrens zur Pflege oder Behandlung eines mit einem solchen Steckersystem ausgestatteten Textilobjekts,
- Fig. 12: eine perspektivische Ansicht zweier Stecker von unten vor einem Fügevorgang und
- Fig. 13: die beiden Stecker gemäß Fig. 12 in einer Montagekonfiguration.

### Detaillierte Beschreibung

Das in den Figuren 1 bis 8 in unterschiedlichen Darstellungen und Perspektiven dargestellte Steckersystem 10 weist insgesamt sieben einzelne Stecker 20, 20', 20", 20‴ auf, die jeweils mit einem Kabel 51, 52, 53, 54, 55, 56, 57 versehen sind, welches jeweils von einem Steckerkörper 21 eines jeden Steckers 20, 20', 20", 20‴ etwa nach oben oder zur Seite abragt. Die einzelnen Steckern 20, 20' sind baugleich ausgestaltet, weshalb im Folgenden vorwiegend nur auf einen ersten Stecker 20 und einen zweiten Stecker 20' stellvertretend für sämtliche sieben Stecker 20, 20', 20", 20‴ eingegangen wird. Sämtliche etwa zum ersten Stecker 20 erwähnten und beschriebenen Merkmale, Vorteile und Anwendungsmöglichkeiten gelten gleichermaßen auch für jeden weiteren der abgebildeten Stecker 20', 20", 20"'.

Das Steckersystem 10 umfasst ferner eine Halterung 60, die in Fig. 3 gesondert dargestellt ist. Das Steckersystem 10 ist insbesondere fluiddicht, insbesondere waschresistent oder waschbeständig ausgestaltet, sodass es sich für die Leitung, insbesondere die Verteilung elektrischer Signale und elektrischer Energie an oder in einem Kleidungstextil, etwa einem in Fig. 10 gezeigten Textilobjekt 10 eignet. Das Steckersystem 10 ermöglicht ferner den Austausch einzelner Stecker 20, 20' oder ganzer Verbraucherstränge 16, etwa zu Wartungs- oder Reparaturzwecken.

Das Steckersystem 10 ist beispielsweise Teil einer elektrischen Baueinheit 11, wie sie zum Beispiel in Fig. 9 dargestellt ist. Die elektrische Baueinheit 11 umfasst eine Stromversorgung 1, etwa in Form einer Batterie. Die Batterie ist über einen Stecker 13 mit einem Betätigungselement 12 verbindbar. Zwischen dem Stecker 13 und dem Betätigungselement 12 erstreckt sich ein stromführendes Kabel 15. Der Stecker 13 ist mit einem komplementär hierzu ausgestalteten Gegenstecker 14 der Stromversorgung 1 lösbar verbindbar.

Das Betätigungselement 12 kann in Form eines Tasters oder eines Schalters, gegebenenfalls auch in Form einer Steuereinheit ausgestaltet sein, um die etwa über das Steckersystem 10 mit der Stromversorgung 1 verbindbaren elektrischen Verbraucher 2, 3, 4, 5, 6, 7, 8 kontrolliert mit elektrischer Energie zu versorgen können. Im vorliegenden Ausführungsbeispiel fungiert das Steckersystem 10 als elektrischer Splitter. Es ist über ein Kabel 50 und über einen Endstecker 80 mit der Stromversorgung 1, etwa über das Betätigungselement 12 verbindbar. Mit dem Steckersystem 10 sind mehrere Verbraucherstränge 16, 16' mittels einzelner Steckverbindungen, d.h. mittels der einzelnen Stecker 20, 20' lösbar verbunden. Jedes Kabel 51, 52, 53, 54, 55, 56, 57, wie es beispielsweise in oder an einem Textilobjekt 100 gemäß Fig. 10 vorgesehen ist, weist eine erste elektrische Leitung 58 und eine zweite elektrische Leitung 59 auf. Die elektrischen Leitungen 58, 59 bilden ausgehend vom jeweiligen Stecker 20, 20' einen geschlossenen Stromkreis, der über ein zwischen den Leitungen 58, 59 parallel geschaltetes Sicherungselement 9 und über einen elektrischen Verbraucher etwa in Form einer Leuchtdiode oder LED verfügt. Das Sicherungselement kann z.B. als Suppressordiode, insbesondere als bidirektionale Suppressordiode ausgestaltet sein.

Ebenso kann die Halterung 60, etwa eingangsseitig, etwa zum Betätigungselement 12 mit einem eigenen Sicherungselement 9' versehen sein. Gleichermaßen kann auch das Betätigungselement 12 ausgangsseitig, d.h. der Halterung 60 zugewandt, oder auch eingangsseitig, d.h. dem Stecker 13 zugewandt, mit einem weiteren eigenen Sicherungselement 9" versehen sein. Die Sicherungselemente 9, 9', 9" können jeweils als elektrostatische Schutz- oder Supressordioden ausgestaltet sein. Die Gefahr einer Beschädigung elektrischer oder elektronischer Bauteile infolge einer elektrostatischen Entladung kann auf diese Weise minimiert werden. Das Vorsehen zusätzlicher Sicherungselemente 9', 9" am oder im Betätigungselement 12 sowie an oder in der Halterung 60 erweist sich für einen besseren Schutz gegen elektrostatische Entladung als überaus vorteilhaft.

Der Verbraucherstrang 16 weist zumindest einen elektrischen Verbraucher 2 und einen dazugehörigen Stecker 20 auf, welcher über das Kabel 51 mit dem elektrischen Verbraucher 2 verbunden ist. Bei einem Ausfall oder bei einer Funktionsstörung des elektrischen Verbrauchers 2 kann der gesamte Verbraucherstrang 16 bedarfsgerecht durch einen Ersatz-Verbraucherstrang 16 ausgetauscht werden. Hierfür ist die lösbare Verbindung der einzelnen Stecker 20, 20' des Steckersystem 10 vorgesehen.

Die einzelnen Stecker 20, 20' bilden eine, etwa in Fig. 2 dargestellte Steckerkaskade. Die Stecker 20, 20' und die weiteren Stecker 20", 20‴ sind hierbei in Reihe, und quasi hintereinander anordenbar. Die einzelnen Stecker 20, 20' sind innerhalb der Halterung 60 quasi in Reihe verschaltet. Von jedem der Stecker ragt das jeweilige Kabel 51, 52, 53, 54, 55, 56, 57 nach außen vom Steckerkörper 21 ab. Die Kabel 51, 52, 53, 54, 55, 56, 57 sind zueinander parallel verschaltet, wie dies insbesondere aus dem Ersatzschaltbild gemäß Fig. 9 hervorgeht.

Jene elektrische Verschaltung der einzelnen Stecker, insbesondere die Reihenschaltung von Kontaktstiften und Kontaktbuchsen sowie die Parallelschaltung der einzelnen Kabel 51, 52, 53, 54, 55, 56, 57 ermöglicht es, die einzelnen Stecker 20, 20', 20" in beliebiger Reihenfolge an der Halterung 60 zu befestigen, bzw. in beliebiger Reihenfolge in die Schiene 61 einzuführen. Dies vereinfacht insbesondere den Austausch etwaiger beschädigter Verbraucherstränge 16, 16'.

Der erste Stecker 20 mit seinem Steckerkörper 21 weist an einer ersten Seite 22 einen Steckabschnitt 30 und an einer gegenüberliegenden zweiten Seite 24 einen korrespondierend zum Steckabschnitt 30 ausgestalteten Aufnahmeabschnitt 40 auf. Wie ferner anhand der Figuren 4 bis 6 ersichtlich, sind an dem Steckabschnitt 30' des zweiten Steckers 20' und gleichermaßen auch am Steckabschnitt 30 des ersten Steckers 20 jeweils 2 Kontaktbuchsen 32, 34 ausgebildet, die bündig in einer Stirnfläche 31 des Steckabschnitts 30 eingelassen sind. Mit den Kontaktbuchsen 32, 34 ist jeweils ein Kontaktstift 43, 44 elektrisch verbunden, welcher in den Aufnahmeabschnitt 40 der gegenüberliegenden zweiten Seite 24 des Steckerkörpers 21 hineinragt.

Der Steckabschnitt 30 weist eine Oberseite 36, eine gegenüberliegende Unterseite 37 und an den Außenseiten jeweils gegenüberliegende Seitenwände 38, 39 auf. Die Außenkontur oder Außengeometrie des Steckabschnitts 30 ist komplementär oder passend zur Innenkontur oder Innengeometrie des Aufnahmeabschnitt 40 ausgestaltet.

Auf diese Art und Weise kann eine besonders feste und stabile Steckverbindung zwischen erstem Stecker 20 und zweitem Stecker 20' dergestalt herbeigeführt werden, als dass der Steckabschnitt 31' des zweiten Steckers 20' in den hierfür vorgesehenen Aufnahmeabschnitt 40 des ersten Steckers 20 längsverschieblich eingeführt wird.

Hierbei gelangt die Seitenwand 38 gleitend mit einer Innenseite der Seitenwand 46 des Aufnahmeabschnitt 40 in Eingriff. Gleichermaßen gelangt die Seitenwand 39 des Steckabschnitts 30' mit der Innenseite der Seitenwand 47 des Aufnahmeabschnitt 40 in Eingriff. Die Seitenwände 46, 47 des Aufnahmeabschnitts 40 sind nach oben und nach unten mit jeweils nach innen ragenden Schenkeln 48, 49 versehen, die sozusagen als Oberseite und Unterseite, mithin als obere und untere Begrenzung der Seitenwände 46, 47 fungieren und insoweit den Aufnahmeabschnitt 40 nach oben und nach unten hin begrenzen.

Mit dem Einführen des Steckabschnitts 30' des zweiten Steckers 20 in den Aufnahmeabschnitt 40 des ersten Steckers 20 gelangt die Oberseite 36 des Steckabschnitts 30' gleitend mit der Innenseite der oberen Schenkel 48 der beiden Seitenwände 46 und 47 in Eingriff. Gleichermaßen gelangt die Unterseite 37 des Steckabschnitts 30' mit den nach innen ragenden Oberseiten der Schenkel 49 der beiden Seitenwände 46, 47 gleitend in Eingriff. Die Montagebewegung wird mittelbar oder unmittelbar durch den Aufnahmeboden 41 am innenliegenden Längsende des Aufnahmeabschnitt 40 begrenzt.

Von dem Aufnahmeboden 41 erstrecken sich die Kontaktstifte 42, 44 entgegen der Montagerichtung. An dem Aufnahmeboden 41 und/oder an der Stirnfläche 31 des Steckabschnitts 30 kann ein Dichtelement 70 angeordnet sein. Dieses ist im vorliegenden Ausführungsbeispiel nach Art einer Dichtscheibe 71 ausgestaltet, welche passgenau zur Querschnittsgeometrie des Aufnahmeabschnitt 40 dimensioniert ist. Das Dichtelement 70 ist hierbei von den beiden Kontaktstiften 42, 44 durchsetzt. Das Dichtelement 70, insbesondere die Dichtscheibe 71 ist aus einem elastischen nichtleitenden Material, etwa aus einem Elastomer, zum Beispiel aus Silikonkautschuk gefertigt.

Mit Erreichen einer Montagestellung, wie sie beispielsweise im Querschnitt der Fig. 7 verdeutlicht ist, gelangt die Stirnfläche 31' des zweiten Steckers 20' mit dem Dichtelement 70, mithin mit der Dichtscheibe 71 zur Anlage und bewirkt ein Verspannen, bzw. ein Komprimieren der Dichtscheibe 71, mithin des Dichtelements 70 in Montagerichtung, d.h. in Längsrichtung.

An der Unterseite 37 des Steckers 20 ist ein Verbindungselement 35 vorgesehen, wie dies vorliegend am Beispiel des Endsteckers 80 der Fig. 8 verdeutlicht ist. Das Verbindungselement 35 ist ferner in der perspektivischen Darstellung der Fig. 12 gezeigt. Es kann als Rastvertiefung ausgestaltet sein. Es ist komplementär oder korrespondierend zu einem Gegenrastelement am Aufnahmeabschnitt 40 ausgestaltet. Der Aufnahmeabschnitt 40 kann in etwa zwischen den beiden Seitenwänden 46, 47 einen entgegen der Montagerichtung abragenden und sich in etwa parallel zu den Kontaktstiften 42, 44 erstreckenden Steg 43 aufweisen, dessen freies Ende als Gegenverbindungselement 45, etwa als Gegenrastelement in Form eines Rastvorsprungs, ausgestaltet ist. Mit Erreichen einer Montagestellung von erstem Stecker 20 und zweitem Stecker 20' gelangt das Gegenverbindungselement 45 in Eingriff mit dem Verbindungselement 35 an der Unterseite 37 des Steckabschnitts 30' des zweiten Steckers 20'. Auf diese Art und Weise können zwei miteinander verbundene Stecker 20, 20' auch ohne die Halterung 60 zueinander fixiert werden, wie dies etwa in Fig. 13 verdeutlicht ist. Die Haltekräfte, welche die rastende Verbindung von Verbindungselement 35 und Gegenverbindungselement 45 bereitstellt, können jedoch unter Umständen nicht für eine Dichtwirkung zwischen der Stirnfläche 31' des zweiten Steckers 20' und dem Aufnahmeboden 41 des Aufnahmeabschnitt 40 des ersten Steckers 20 ausreichend sein.

Es ist insoweit vorgesehen, eine Kaskade von einzelnen Steckern 20, 20', 20", 20"', im vorliegenden Beispiel etwa von sieben einzelnen Steckern zusammen mit einem Endstecker 80 nacheinander in die Halterung 60 einzuführen und in der Halterung 60 in Längsrichtung gegeneinander zu verspannen, sodass die einzelnen Stecker 20 in Längsrichtung fest aneinandergedrückt und unter Vorspannung stehend fest in der Halterung 60 angeordnet sind. Die Halterung 60 und die geometrischen Abmessungen der einzelnen Stecker 20, 20' sind derart bemessen, dass mit Erreichen einer Montagestellung sämtlicher Stecker 20, 20' in der Halterung und mit einem Verschließen der Halterung 60 sämtliche Dichtelemente 70, 72 zu einem vorgegebenen Grad komprimiert und elastisch deformiert sind, sodass eine ausreichende Dichtwirkung im Übergangsbereich zwischen den einzelnen Steckern 20, 20', 20", 20‴ bereitgestellt wird.

Die Halterung 60 weist eine längserstreckte profilierte Schiene 61 mit einem ersten Längsende 62 und mit einem zweiten Längsende 63 auf. Im Bereich des zweiten Längsendes 62 ist eine Anlagefläche 64 vorgesehen oder ausgebildet, welche mit einem weiteren Dichtelement 72, etwa mit einer weiteren Dichtscheibe 73, etwa aus einem Elastomermaterial versehen ist. Die Anlagefläche 64 kann als Stirnwand einer Aufnahme der längserstreckten Schiene 61 betrachtet werden. Die Schiene 61 weist insoweit einen längserstreckten Boden 74 und zwei nach oben an den gegenüberliegenden Seiten des Bodens 74 abragende längserstreckte Wangen 75, 76 auf.

Die Wangen 75, 76 sind im Bereich des ersten Längsendes 62 über die Anlagefläche 64 miteinander verbunden. Insgesamt kann die Schiene 61 als einteiliges Bauteil, etwa aus Kunststoff oder Metall gefertigt sein. An dem dem Boden 74 abgewandten Ende der Wangen 75, 76 sind einzelne nach innen ragende Zapfen 77, 78 vorgesehen, die in Längsrichtung betrachtet einen gewissen Rasterabstand zueinander aufweisen. Diejenigen Zapfen 77, 78, die an das zweite Längsende 63 angrenzen fungieren als Gegenrastmittel für ein Rastelement 79 des lösbar am zweiten Längsende 63 anordenbaren Verschlusses 65.

Der Verschluss 65 kann zugstabil mit dem zweiten Längsende 63 der Schiene 61 verbunden und im Bedarfsfall von der Schiene 61 abgenommen werden. Der Verschluss 65 weist ein im Wesentlichen U-profilartiges Querschnittsprofil auf. Wobei der Verschluss 65 einen obenliegenden und sich in Längsrichtung erstreckenden Schenkelabschnitt 68 und einen sich hierzu parallel erstreckenden zweiten Schenkelabschnitt 69 aufweist. Der Schenkelabschnitt 68 kommt in etwa im Bereich des oberen Endes der beiden Seitenwangen 75, 76 zu liegen, welches dem Boden 74 abgewandt ist. Der weitere Schenkelabschnitt 69 kommt etwa im Bereich des Bodens 74, insbesondere an den Außenseiten des Bodens 74 etwa am Fuße der Wangen 75, 76 zu liegen. Der Verschluss 65 verfügt ferner über einen sich zwischen den Schenkelabschnitten 68, 69 erstreckenden stirnseitigen Wandabschnitt 67. In diesem ist eine Durchgangsöffnung 66 für das Kabel 50 des Endsteckers 80 vorgesehen.

Die Durchgangsöffnung 66 ist nach unten, d.h. zum Boden 74 hin offen ausgestaltet.

Der Wandabschnitt 67 weist insoweit einen linken und einen rechten Steg auf, welcher jeweils in einen untenliegenden Schenkelabschnitt 69 übergeht. In Fig. 3 ist lediglich einer der beiden Schenkelabschnitte 69 gezeigt. Der weitere Schenkelabschnitt 69, welcher etwa in die Gegenverbindungstruktur 85 im Übergang zwischen dem Boden 74 und der Seitenwange 75 eingreift, ist ähnlich oder identisch zur Verbindungsstruktur 84 des Schenkelabschnitts 69 ausgestaltet, welcher in die Gegenverbindungstruktur 85 im Übergang zwischen dem Boden 74 und der Seitenwange 76 eingreift.

Dadurch, dass die Durchgangsöffnung 66 nach unten, d.h. dem Schenkelabschnitt 68 abgewandt offen ausgestaltet ist, kann der Verschluss 65 auch bei einem im Inneren der Leiste oder der Schiene 61 angeordneten Endstecker 80 nach oben hin aufgeschwenkt und abgenommen werden.

Das Rastelement 79 weist eine im Wesentlichen C-förmige Struktur auf und kann die nach innen ragenden Zapfen 77, 78 hintergreifen, sodass eine zugstabile Verbindung zwischen der Schiene 61 und dem Verschluss 65 gebildet werden kann. Eine Innenseite des Verschlusses, insbesondere die Innenseite des Wandabschnitts 67 gelangt in der Verschlussstellung mit den komplementär oder korrespondierend hierzu ausgestalteten Anlageflächen 86, 87 an der zweiten Seite 84 des Endsteckers 80 zur Anlage. Die Anlageflächen 86, 87 sind abgerundet ausgestaltet und entsprechen der abgerundeten Innenkontur im Bereich des Wandabschnitts 67, insbesondere im Übergang vom Wandabschnitt 67 in die angrenzenden Schenkelabschnitte 68, 69. Auf diese Art und Weise kann eine besonders gute wechselseitige Anlageposition zwischen der Innenseite des Verschlusses 65 und den insoweit nach außen weisenden Anlageflächen 86, 87 des Endsteckers 80 herbeigeführt werden.

Der Verschluss 65 kann an der Unterseite des Rastelements 79 eine Anlaufschräge 88 oder Einführschräge aufweisen, die insbesondere das Ansetzen eines Werkzeugs zum Öffnen des Verschlusses 65 vereinfacht. Auf diese Art und Weise kann beispielsweise ein Öffnungswerkzeug von oben schräg unter dem Rastelement 79 angesetzt werden, um das Rastelement 79 und die Zapfen 77, 78 zum Öffnen des Verschlusses 65 außer Eingriff zu bringen.

Der Endstecker 80 weist ähnlich wie die Stecker 20, 20' ebenfalls einen Steckerkörper 81 und einen Steckabschnitt 30 mit einer Stirnfläche 31 auf. Im Bereich der Stirnfläche 31 sind, wie auch bei den übrigen Steckern, Kontaktbuchsen 32, 34 vorgesehen oder ausgebildet, welche passend oder komplementär zu den Kontaktstiften 42, 44 des im Bereich des zweiten Längsendes 63 vorgesehenen Steckers 20 ausgebildet sind.

Durch bestimmungsgemäßes Beschicken und Anordnen sämtlicher in den Zeichnungen abgebildeten Stecker 20, 20', 20", 20‴ und der weiteren ohne eigenes Bezugszeichen versehenen baugleichen Stecker gemäß Fig. 2 sowie des Endsteckers 80 in die Schiene 61 und durch anschließendes Verschließen der Schiene 61 mittels des Verschlusses 65 kann eine Verbindung sämtlicher Stecker in Längsrichtung, d.h. in Montagerichtung erfolgen, der zufolge sämtliche Dichtelemente 70 eine Komprimierung und insoweit eine entsprechende Abdichtung für die elektrisch miteinander verbundenen Kontaktbuchsen 32, 34 und Kontaktstifte 42, 44 erfahren.

Gleichermaßen kann mittels der Schiene 61 eine geführte Verbindung der einzelnen Stecker 20, 20 ' herbeigeführt werden, indem die Stecker 20, 20' erst durch Einsetzen in das zweite Längsende 63 der Schiene 61 und durch ein nachfolgendes Verschieben entlang der Schiene 61 zum ersten Längsende 62 hin mit Erreichen einer Endmontagestellung miteinander verbunden werden. Die seitliche Führung, welche die einzelnen Stecker 20, 20' beim Verschieben entlang der Schiene 61 von den Seitenwangen 75, 76 erfahren, bewirkt zugleich ein passgenaues Einführen der Kontaktstifte 42, 44 in die zugehörigen Kontaktbuchsen 32, 34, sozusagen eine seitliche Zentrierung.

Abweichend von dem dargestellten Ausführungsbeispiel mit insgesamt sieben an der Halterung 60 angeordneten Steckern 20, 20', 20", 20‴ kann die Anzahl der Stecker 20 und der hiermit elektrisch verbundenen Verbraucherstränge 16, 16' auch bedarfsgerecht und an variierende Anforderungen unterschiedlicher Textilobjekte 100 angepasst werden. Werden z.B. für die elektrische Baueinheit 11 lediglich vier oder weniger Verbraucherstränge 16 benötigt, so können drei oder weitere der sieben Stecker beispielsweise als Blindstecker ausgestaltet werden, die hinsichtlich ihrer Geometrie und Kontur und hinsichtlich der elektrischen Verbindung zwischen Kontaktbuchsen 32, 34 und Kontaktstiften 42, 44 identisch zu den oben beschriebenen Steckern 20, 20' ausgestaltet sind. Jene Blindstecker, welche vorliegend nicht explizit gezeigt sind, weisen jedoch kein vom Steckerkörper 21 abragendes Kabel 51 auf, sondern dienen lediglich dazu, den ansonsten leeren Platz innerhalb der Schiene 61 einzunehmen und die Schiene 61 vollständig zu bestücken sowie eine elektrische Verbindung, bzw. Reihenschaltung zwischen in Längsrichtung benachbart angrenzenden Steckern bereitzustellen.

Alternativ oder ergänzend hierzu ist denkbar, mehrere und an den jeweiligen Einsatzzweck angepasste Halterungen 60 oder dementsprechend ausgestaltete Schienen 61 unterschiedlicher Länge bereitzustellen. Weist eine elektrische Baueinheit 11 beispielsweise nur vier miteinander elektrisch zu verbindende Verbraucherstränge 16, 16' auf, so kann die mit insgesamt sieben Aufnahmeplätzen ausgestattete Halterung 60 durch eine funktionell baugleiche Halterung 60 mit lediglich vier Aufnahmeplätzen für einzelne Stecker 20, 20' ausgetauscht werden. Eine derart verkürzte Halterung 60 wäre mit denselben Steckern 20, 20' entsprechend nutzbar.

Die Bereitstellung mehrerer, unterschiedlich langer Halterungen 60, bzw. unterschiedlich langer Schienen 61 ermöglicht eine bedarfsgerechte Konfiguration der elektrischen Baueinheit 11 und insoweit eine Anpassung an eine unterschiedliche Anzahl von Steckern 20, 20' oder Verbrauchersträngen 16, 16'.

Die Nutzung eines Steckersystems 10 gemäß der Figuren 1 bis 8 an einem Textilobjekt 100 wird schließlich anhand der Fig. 10 erläutert. Das Textilobjekt 100 weist einen Textilkörper 101 in Form einer Jacke 102 auf. Die Jacke 102, mithin der Textilkörper 101 weist einen linken und einen rechten Ärmel 103, 104, einen Rückenabschnitt 105 sowie zwei Brustabschnitte 106, 107 auf. An dem Textilkörper 101 sind im gezeigten Beispiel insgesamt sieben Verbraucherstränge 16, 16' mit jeweils einem elektrischen Verbraucher 2, 3, 4, 5, 6, 7, 8 angeordnet. Die Verbraucher 2, 3, 4, 5, 6, 7, 8 sind vorliegend zum Beispiel als Lichtquellen, etwa als LED ausgebildet.

Sie können neben der Lichtquelle auch noch ein lichtleitendes Element, etwa einen Streukörper oder eine lichtleitende Faser aufweisen. Die Verbraucher 2, 3, 4, 5, 6, 7, 8, mithin die hiermit optisch gekoppelten Leuchtkörper oder Streukörper können insbesondere außen an dem Textilkörper 101 angeordnet oder angebracht sein. Innen am Textilkörper 101 sind entsprechende Kabel 51, 52, 53, 54, 55, 56, 57 vorgesehen, die sich jeweils vom Steckersystem 10, bzw. von der Halterung 60 zu den einzelnen Verbrauchern 2, 3, 4, 5, 6, 7, 8 erstrecken und die Verbraucher 2, 3, 4, 5, 6, 7, 8 mit elektrischer Leistung versorgen.

An dem Textilobjekt 100 ist ferner eine elektrische Stromversorgung 1 vorgesehen, die über ein Kabel 15 mit einem Betätigungselement 12 verbunden ist. Das Betätigungselement 12 kann nahezu beliebig an einer gut erreichbaren Stelle am Textilobjekt 100 angeordnet sein. Vorliegend befindet sich das Betätigungselement 12, welches etwa in Form eines Schalters oder Tasters ausgestaltet ist, am Revers der linken Jackenseite. Das Betätigungselement 12 kann insbesondere die Stromzufuhr von der Stromversorgung 1 unterbrechen oder wiederherstellen und insoweit den als Splitter 17 fungierenden Verbund der einzelnen Stecker 20, 20', 20" bedarfsgerecht mit elektrischer Leistung versorgen können.

Die einzelnen Kabel 51, 52, 53, 55 und 57 verlaufen ausgehend vom Steckersystem 10, mithin ausgehend vom Splitter 17 etwa entlang des unteren Rückenbereichs zur gegenüberliegenden rechten Jackenseite und verlaufen dort, etwa in Höhe des Ärmels 104 nach oben zum Ärmel 104, zum Teil durch den Ärmel 104 hindurch und/oder von dort in Richtung zum oberen Rückenabschnitt. Dort, d.h. am Rückenabschnitt 105, sind insgesamt drei elektrische Verbraucher vorgesehen. Nämlich der in einem oberen Rückenbereich verlaufende elektrische Verbraucher 3 sowie zwei in Längsrichtung vom oberen bis zum unteren Rückenbereich verlaufende und in Horizontalrichtung voneinander beabstandete elektrische Verbraucher 2, 8.

Bei den dargestellten elektrischen Verbrauchern 2, 3, 4, 5, 6, 7, 8 muss es sich nicht zwangsläufig um elektrische Verbraucher handeln, die sich über die dargestellte geometrische Form hinweg erstrecken. Mithin kann der elektrische Verbraucher relativ klein, etwa in Form einer LED ausgestaltet sein und die in Fig. 10 dargestellten Strukturen 2, 3, 4, 5, 6, 7, 8 stellen lediglich das aktiv leuchtende, bzw. lichtverteilende Element dar.

Das weitere Kabel 55 erstreckt sich vom Splitter 17 entlang des unteren Jackenbodens durch oder in den rechten Ärmel zum elektrischen Verbraucher 5. Das weitere Kabel 54 erstreckt sich unmittelbar vom Splitter 17 durch den linken Ärmel 103 zum elektrischen Verbraucher 4. Die Anordnung einzelner Kabel 51, 52, 53, 54, 55, 56, 57 kann, je nach Konfektion des Textilobjekts 100 und je nach Anforderung und Anzahl der einzelnen elektrischen Verbraucher 2, 3, 4, 5, 6, 7, 8 variabel verändert werden.

Für einen Behandlungs- und/oder Pflegevorgang ist verfahrenstechnisch vorgesehen, das Textilobjekt 100 mitsamt dem daran angeordneten Steckersystem 10, mithin sogar mit dem daran angeordneten Verbrauchersträngen 16, 16' und dem Splitter 17 einem Waschvorgang zu unterziehen. Für den Waschvorgang ist lediglich vorgesehen, die Stromversorgung 1 vorab von der elektrischen Baueinheit 11 zu trennen. Insoweit ist verfahrenstechnisch nach einem ersten Verfahrensschritt 200 die Trennung der Stromversorgung 1 von der elektrischen Baueinheit 11 vorgesehen. Im nachfolgenden Schritt 202 erfolgt ein Waschvorgang, optional auch ein Trocknungsvorgang des Textilobjekts 100, wobei während des Waschens und des optionalen Trocknens das Steckersystem 10 und die hiermit elektrisch verbundenen elektrischen Verbraucher 2, 3, 4, 5, 6, 7, 8 am Textilobjekt 100 verbleiben.

Für den Fall des erforderlichen Austauschs eines Verbrauchers 2 oder eines Verbraucherstrangs 16 ist vorgesehen, den gesamten Verbraucherstrang 16 auszutauschen. Hierfür wird im Schritt 204 zunächst die Halterung 60 durch Abnehmen des Verschlusses in eine Öffnungskonfiguration überführt, sodass einzelne Stecker aus der Halterung 60, mithin aus der Schiene 61 entnommen werden können. Im Schritt 206 erfolgt das Abnehmen des gesamten Verbraucherstrangs 16 vom Textilobjekt 100. Je nach Befestigung des Verbraucherstrangs 16 am Textilobjekt kann zum Beispiel ein Auftrennen einer Verbindungsnaht oder das Abschneiden oder Durchtrennen von Befestigungselementen erforderlich werden.

Im Schritt 208 erfolgt der Einbau eines Ersatz-Verbraucherstrangs 16 bevor schließlich im Schritt 210 der Stecker 20 des Ersatz-Verbraucherstrangs 16 mit den übrigen Steckern 20', 20" des Steckersystem 10 verbunden und die Halterung 60 des Steckersystems 10 wieder in eine Verschluss Konfiguration überführt wird, in welcher die einzelnen Stecker 20, 20', 20" wasserdicht, bzw. waschbeständig miteinander elektrisch verbunden sind.

### Bezugszeichenliste

- 1: Stromversorgung
- 2: Verbraucher
- 3: Verbraucher
- 4: Verbraucher
- 5: Verbraucher
- 6: Verbraucher
- 7: Verbraucher
- 8: Verbraucher
- 9: Sicherungselement
- 10: Steckersystem
- 11: Baueinheit
- 12: Betätigungselement
- 13: Stecker
- 14: Gegenstecker
- 15: Kabel
- 16: Verbraucherstrang
- 17: Splitter
- 20: Stecker
- 21: Steckerkörper
- 22: Seite
- 24: Seite
- 25: Gerippe
- 26: Vergussmasse
- 27: Hohlraum
- 30: Steckabschnitt
- 31: Stirnfläche
- 32: Kontaktbuchse
- 34: Kontaktbuchse
- 35: Verbindungselement
- 36: Oberseite
- 37: Unterseite
- 38: Seitenwand
- 39: Seitenwand
- 40: Aufnahmeabschnitt
- 41: Aufnahmeboden
- 42: Kontaktstift
- 43: Steg
- 44: Kontaktstift
- 45: Gegenverbindungselement
- 46: Seitenwand
- 47: Seitenwand
- 48: Schenkel
- 49: Schenkel
- 50: Kabel
- 51: Kabel
- 52: Kabel
- 53: Kabel
- 54: Kabel
- 55: Kabel
- 56: Kabel
- 57: Kabel
- 58: Leitung
- 59: Leitung
- 60: Halterung
- 61: Schiene
- 62: Längsende
- 63: Längsende
- 64: Anlagefläche
- 65: Verschluss
- 66: Durchgangsöffnung
- 67: Wandabschnitt
- 68: Schenkelabschnitt
- 69: Schenkelabschnitt
- 70: Dichtelement
- 71: Dichtscheibe
- 72: Dichtelement
- 73: Dichtscheibe
- 74: Boden
- 75: Wange
- 76: Wange
- 77: Zapfen
- 78: Zapfen
- 79: Rastelement
- 80: Endstecker
- 81: Steckerkörper
- 82: Anlagefläche
- 84: Verbindungstruktur
- 85: Gegenverbindungstruktur
- 86: Anlagefläche
- 87: Anlagefläche
- 88: Anlaufschräge
- 100: Textilobjekt
- 101: Textilkörper
- 102: Jacke
- 103: Ärmel
- 104: Ärmel
- 105: Rückenabschnitt
- 106: Brustabschnitt
- 107: Brustabschnitt

## Patentansprüche

1. Steckersystem (10) zum lösbaren Verbinden elektrischer Komponenten, umfassend:
- einen ersten Stecker (20) mit einem Steckerkörper (21), welcher an einer ersten Seite (22) einen Steckabschnitt (30) und an einer gegenüberliegenden zweiten Seite (24) einen korrespondierend zum Steckabschnitt (30) ausgestalteten Aufnahmeabschnitt (40) aufweist, wobei an einem von Steckabschnitt (30) und Aufnahmeabschnitt (40) zumindest eine Kontaktbuchse (32, 34) und am anderen von Steckabschnitt (30) und Aufnahmeabschnitt (40) zumindest ein korrespondierend mit der Kontaktbuchse (32, 34) ausgestalteter Kontaktstift (42, 44) vorgesehen sind, und wobei vom Steckerkörper (21) ein elektrisch leitendes Kabel (51, 52) abragt, welches mit der Kontaktbuchse (32, 34) und/oder mit dem Kontaktstift (42, 44) elektrisch verbunden ist,
- einen zweiten Stecker (20'), welcher baugleich zum ersten Stecker (20) ausgestaltet ist und welcher entlang einer Montagerichtung mit seinem Steckabschnitt (30') in den Aufnahmeabschnitt (40) des ersten Steckers (20) lösbar einführbar ist,
- eine Halterung (60), welche in einer Montageposition von erstem und zweitem Stecker (20, 20') mit der ersten Seite (22) des Steckerkörpers (21) des ersten Steckers (20) und mit der zweiten Seite (24') des Steckerkörpers (21') des zweiten Steckers (20') unmittelbar oder mittelbar zur Anlage bringbar und dazu ausgestaltet ist, den ersten Stecker (20) und den zweiten Stecker (20') in der Montageposition zu halten oder zu fixieren.

2. Steckersystem (10) nach Anspruch 1, wobei der Aufnahmeabschnitt (40) einen Aufnahmeboden (41) und der Steckabschnitt (30) eine Stirnfläche (31) aufweist, wobei der Aufnahmeboden (41) des ersten Steckers (20) als Endanschlag für das Einführen des Steckabschnitts (30') des zweiten Steckers (20') in den Aufnahmeabschnitt (40) des ersten Steckers (20) fungiert.

3. Steckersystem (10) nach Anspruch 2, wobei an zumindest einem vom Aufnahmeboden (41) des ersten Steckers (20) und der Stirnfläche (31') des zweiten Steckers (20') ein elastisches Dichtelement (70) angeordnet oder ausgebildet ist, welches vom Kontaktstift (42, 44) durchsetzt oder durchsetzbar ist und welches in der Montageposition von erstem und zweitem Stecker (20, 20') zwischen dem Aufnahmeboden (41) des ersten Steckers (20) und dem Steckabschnitt (30') des zweiten Steckers (20') entlang der Montagerichtung von erstem und zweitem Stecker (20, 20') komprimiert ist.

4. Steckersystem (10) nach Anspruch 3, wobei das Dichtelement (70) eine elastische Dichtscheibe (71) aufweist, welche dazu ausgestaltet ist, infolge einer Komprimierung entlang der Montagerichtung von erstem und zweitem Stecker (20, 20') den die Dichtscheibe (71) durchsetzenden Kontaktstift (42, 44) gegen Feuchtigkeit abzudichten.

5. Steckersystem (10) nach einem der vorhergehenden Ansprüche, wobei an einer Außenseite des Steckabschnitts (30) ein Verbindungselement (35) vorgesehen ist, welches komplementär zu einem an einer Innenseite des Aufnahmeabschnitts (40) vorgesehenen Gegenverbindungselement (45) ausgestaltet ist.

6. Steckersystem (10) nach einem der vorhergehenden Ansprüche, ferner mit einem Endstecker (80), welcher einen Steckerkörper (81) mit einer ersten Seite (82) und einer gegenüberliegenden zweiten Seite (84) aufweist, wobei von dem Steckerkörper (81) ein elektrisch leitendes Kabel (50) abragt, wobei der Steckerkörper (81) des Endsteckers (80) einen Steckabschnitt (30) korrespondierend zum Aufnahmeabschnitt (40, 40') des ersten oder zweiten Steckers (20, 20') oder einen Aufnahmeabschnitt (40) korrespondierend zum Steckabschnitt (30, 30') des ersten oder zweiten Steckers (20, 20') aufweist.

7. Steckersystem (10) nach einem der vorhergehenden Ansprüche, wobei die Halterung (60) eine sich in Montagerichtung von erstem und zweitem Stecker (20, 20') längserstreckte Schiene (61) mit einem ersten Längsende (62) und mit einem gegenüberliegenden zweiten Längsende (63) aufweist, wobei die Schiene (61) am ersten Längsende (62) eine Anlagefläche (64) für die erste Seite (22) des Steckerkörpers (21) des ersten Steckers (20) aufweist.

8. Steckersystem (10) nach Anspruch 7, wobei die Halterung (60) am zweiten Längsende (63) einen lösbaren oder beweglich an der Schiene (61) gelagerten Verschluss (65) aufweist, welcher in einer Verschlussstellung zugstabil mit der Schiene (61) verbunden und welcher in der Verschlussstellung an der zweiten Seite (24') des Steckerkörpers (21') des zweiten Steckers (20') oder an der zweiten Seite (84) des Endsteckers (80) anliegt.

9. Steckersystem (10) nach Anspruch 8, wobei der Verschluss (65) dazu ausgestaltet ist, in der Verschlussstellung eine in Längsrichtung der Schiene (61) gerichtete Halte- oder Spannkraft auf zumindest den ersten Stecker (20) und den zweiten Stecker (20') auszuüben.

10. Steckersystem (10) nach einem der vorhergehenden Ansprüche, wobei am Steckabschnitt (30) des ersten Steckers (20) und am Aufnahmeabschnitt (40') des zweiten Steckers (20') erste und zweite Kontaktbuchsen (32, 34) und hiermit korrespondierende erste und zweite Kontaktstifte (42, 44) angeordnet oder ausgebildet sind.

11. Steckersystem (10) nach Anspruch 10, wobei eine Kontaktbuchse (32, 34) an einem von Steckabschnitt (30) und Aufnahmeabschnitt (40) elektrisch leitend mit einem Kontaktstift (42, 44) am anderen von Steckabschnitt (30) und Aufnahmeabschnitt (40) verbunden ist.

12. Steckersystem (10) nach Anspruch 10 oder 11, wobei das vom Steckerkörper (21) abragende Kabel (51, 52) eine erste Leitung (58) und eine zweite Leitung (59) aufweist, wobei die erste Leitung (58) mit der ersten Kontaktbuchse (32) und/oder mit dem ersten Kontaktstift (42) verbunden ist und wobei die zweite Leitung (59) mit der zweiten Kontaktbuchse (34) und/oder mit dem zweiten Kontaktstift (44) verbunden ist.

13. Elektrische Baueinheit (11) für Kleidungstextilien, umfassend:
- eine Stromversorgung (1),
- zumindest einen elektrischen Verbraucher (2, 3, 4, 5, 6, 7, 8) und
- ein Steckersystem (10) nach einem der vorhergehenden Ansprüche, welches eine lösbare elektrische Verbindung zwischen der Stromversorgung (1) und dem zumindest einen elektrischen Verbraucher (2, 3, 4, 5, 6, 7, 8) bereitstellt.

14. Textilobjekt (100) mit einem Textilkörper (101), an welchem ein Steckersystem (10) nach einem der vorhergehenden Ansprüche 1 bis 12 und an welchem zumindest ein mit dem Steckersystem (10) verbundener elektrischer Verbraucher (2, 3, 4, 5, 6, 7, 8) lösbar angeordnet ist.

15. Verfahren zur Pflege oder Behandlung eines Textilobjekts (100) nach Anspruch 14 mit den Schritten:
- Waschen des Textilobjekts (100) mitsamt dem Steckersystem (10) und dem zumindest einen damit verbundenen elektrischen Verbraucher (2, 3, 4, 5, 6, 7, 8).
